# DEMANDE DE BREVET EUROPEEN

(11) **EP 4 286 963 A1**
(43) Date de publication de la demande: **06.12.2023**
(21) Numéro de dépôt: 22177156.1
(22) Date de dépôt: 03.06.2022
(51) Int. Cl.: G04B 19/06, G04B 45/02, G04D 3/00, G04B 29/02, G04B 5/16

(54) **PROCÉDÉ DE DÉCORATION D'UN COMPOSANT POUR PIÈCE D'HORLOGERIE**

(71) Demandeur: Manufacture d'Horlogerie Audemars Piguet SA, 1348 Le Brassus (CH)
(72) Inventeur: Ponsot, Nicolas, 1273 Arzier-Le Muids (CH)
(74) Mandataire: P&TS SA (AG, Ltd.)

(57) **Abrégé**

La présente invention concerne un procédé de décoration d'un composant (30) pour pièce d'horlogerie, en particulier un cadran de montre de type squelette. Le composant (30) comporte au moins deux aspects visuels différents, chaque aspect visuel étant la combinaison unique d'un état de surface et d'une couleur. Le procédé de décoration comporte les étapes suivantes :
i) fournir une ébauche (10) du composant comportant une première surface brut (10a),
ii) effectuer sur ladite première surface brut (10a) une première terminaison (12) possédant un premier état de surface;
iii) déposer sur la première terminaison (12) une ou plusieurs couches d'atomes afin d'appliquer une première couleur (14) ;
iv) effectuer une seconde terminaison comprenant au moins un cassage d'angle sur l'ébauche afin de former au moins un biseau ou au moins un chanfrein (18) comportant une seconde surface brute (18a),
v) effectuer sur ladite seconde surface brute (18a) une seconde terminaison (20) conférant un second état de surface, et
vi) déposer sur la seconde terminaison une ou plusieurs couches d'atomes afin d'appliquer une seconde couleur (22).

## Description

### Domaine technique

La présente invention concerne de manière générale un procédé de décoration d'un composant à plusieurs traitements de surface. Le procédé est particulièrement adapté pour la décoration d'un cadran de type squelette. L'invention concerne également une pièce d'horlogerie comportant un ou plusieurs composants horlogers obtenus selon le procédé de décoration, notamment un cadran de type squelette, une platine de mouvement, un ou plusieurs ponts et/ou une masse oscillante.

### Etat de la technique

Il est connu de décorer la surface d'un composant horloger, tel qu'un cadran, un pont ou une platine d'un mouvement, pour lui conférer un aspect visuel intéressant. En particulier, la surface du composant est travaillée afin de lui donner une certaine structure, traditionnellement par des procédés tels que le brossage, le perlage, le satinage ou le sablage. Une telle approche comprend une seule étape d'usinage de la surface à décorer afin d'obtenir l'effet visuel désiré. Cette étape peut être combinée à d'autres étapes pour l'application d'une fine couche de couleur en utilisant par exemple un procédé PVD ou de galvanoplastie.

A titre d'exemple, EP3220212 divulgue un procédé de décoration d'un composant horloger comprenant une étape de préparation du composant horloger, une étape de protection à la corrosion, et une étape de mise en couleur pour former une couche de décoration externe de couleur. CH711122 divulgue quant à lui un procédé pour réaliser un revêtement décoratif présentant une surface de couleur blanche obtenue par une superposition de couches déposées par voie galvanique et CVD.

Les possibilités de décoration offertes par ces procédés se limitent à un choix restreint parmi quelques solutions bien connues, ce qui ne permet pas d'offrir des solutions de décoration originales.

Par ailleurs, les procédés de décoration connus doivent répondre à des critères de qualité élevés afin que le composant décoré puisse résister aux contraintes qu'une montre, en particulier une montre de sport, est susceptible de subir, notamment des chocs et des accélérations. Le nombre d'étapes des procédés connus est pour cette raison réduit afin de limiter les coûts de production.

Un but de la présente invention est de proposer par conséquent un procédé de décoration d'un composant d'une pièce d'horlogerie, qui permet d'atteindre un aspect esthétique nouveau, précis et attractif.

Un autre but de la présente invention est de proposer un procédé de décoration d'un composant, en particulier d'un cadran de montre de type squelette, augmentant la qualité visuelle du composant.

Un but additionnel de la présente invention est de proposer un composant, en particulier un cadran de montre de type squelette, qui est résistant aux contraintes susceptibles d'être subie par une montre, notamment une montre de sport.

### Bref résumé de l'invention

Ces buts sont atteints notamment par un procédé de décoration d'un composant comportant au moins deux aspects visuels différents. Chaque aspect visuel étant la combinaison unique d'un état de surface et d'une couleur. Le procédé de décoration comporte les étapes suivantes : i) fournir une ébauche d'un composant comportant une première surface brute; ii) effectuer sur ladite première surface brute une première terminaison conférant un premier état de surface; iii) déposer sur la première terminaison une ou plusieurs couches d'atomes afin d'appliquer une première couleur; iv) effectuer au moins un cassage d'angle sur l'ébauche afin de former au moins un biseau ou au moins un chanfrein comportant une seconde surface brute ; v) effectuer sur ladite seconde surface brute une seconde terminaison conférant un second état de surface, et vi) déposer sur la seconde terminaison une ou plusieurs couches d'atomes afin d'appliquer une seconde couleur.

Selon une forme de réalisation, le procédé de décoration comporte en outre entre l'étape iii) et l'étape iv), une étape consistant à appliquer une couche sacrificielle de protection sur la première couleur. Cette couche sacrificielle de protection est éliminée après l'étape vi).

Selon une forme de réalisation, le composant est sélectionné parmi un pont, une platine, une masse oscillante, un cadran avec un ou plusieurs guichets et un cadran de type squelette.

Selon une forme de réalisation, le composant horloger est en alliage cuivreux tel que le maillechort, en acier tel que l'acier 316L, durnico, etc..., en céramique ou en métal précieux tel que l'or, le platine ou le palladium.

Selon une forme de réalisation, la première terminaison est obtenue par sablage, microbillage, satinage du type rectiligne, circulaire ou colimaçon), azurage, martelage du type manuel ou mécanique, guillochage, perlage, finition côte de Genève, gravure main ou polissage.

Selon une forme de réalisation, la seconde terminaison est obtenue par satinage rectiligne, rabotage, anglage main, gravure main ou sablage.

Selon une forme de réalisation, l'étape iii) consiste à réaliser un traitement PVD, ALD ou par galvanoplastie sur la première terminaison.

Selon une forme de réalisation, l'étape vi) consiste à déposer sur la seconde terminaison une couche métallique par galvanoplastie, PVD ou ALD, de préférence une couche de rhodium ou d'or.

Un autre aspect de l'invention porte sur un composant horloger, notamment un pont, une platine, une masse oscillante, un cadran avec un ou plusieurs guichets ou un cadran de type squelette obtenu par le procédé de décoration selon l'invention.

Selon une forme de réalisation, le composant est un cadran de montre de type squelette. Celui-ci comporte des portions de cadran et des portions ajourées définies par le contour des portions de cadran. Les portions de cadran comprennent de préférence des surfaces planes s'étendant dans le plan du cadran, et des biseaux agencés autour des portions ajourées. Lesdites portions de cadran comportent la première terminaison et la première couleur afin de revêtir un premier aspect visuel. Les biseaux du cadran comportent la seconde terminaison et la seconde couleur afin de revêtir un second aspect visuel différent du premier aspect visuel.

L'invention porte également sur une pièce d'horlogerie comportant le composant obtenu par le procédé selon l'invention, en particulier un cadran de type squelette susvisé.

### Brève description des figures

Des exemples de mise en oeuvre de l'invention sont indiqués dans la description illustrée par les figures annexées dans lesquelles :
- Les figures 1a à 1h illustrent schématiquement les différentes étapes du procédé de décoration selon une forme de réalisation préférentielle de l'invention, et
- la figure 2 illustre une vue d'un cadran de montre, de type squelette, obtenu par le procédé de décoration selon une forme de réalisation de l'invention.

### Exemples de mode de réalisation de l'invention

Selon une forme préférentielle illustrée par les étapes 1a à 1g, le procédé comporte une première étape consistant à effectuer sur une surface brute 10a d'une ébauche 10 d'un composant horloger, une première opération de décoration afin d'obtenir une première terminaison 12 selon la figure 1b.

Pour un cadran de type squelette illustré à la figure 2, le procédé comporte une étape antérieure à l'opération de décoration qui consiste à réaliser des parties ajourées 32 sur une ébauche cadran qui est sous la forme d'un disque plein comportant une surface brute. Cette opération est de préférence réalisée par un procédé d'électroérosion par fil.

L'ébauche 10 du composant, en particulier l'ébauche du cadran, est de préférence en alliages cuivreux, notamment en maillechort, capable de résister aux contraintes mécaniques, en particulier aux accélérations auxquelles une montre de sport peut être soumise.

La première terminaison 12 est réalisée sur des surfaces brutes des portions de cadran entourant les différentes parties ajourées. Ces surfaces brutes sont de préférence planes et s'étendent typiquement à la surface du cadran de type squelette.

La première terminaison 12 peut être obtenue par différentes techniques de décoration notamment par sablage afin d'obtenir une certaine rugosité, par satinage consistant à napper la surface brute 10a de l'ébauche 10 d'un ensemble de rayures extrêmement fines et parallèles, par exemple des rayures rectilignes, circulaire ou en colimaçon afin d'accrocher la lumière sous plusieurs angles. D'autres techniques peuvent être utilisées pour travailler et structurer la surface brute 10a de l'ébauche 10 afin de lui donner un aspect visuel original, notamment par microbillage, guillochage, perlage, finition côte de Genève, martelage de type manuel ou mécanique, gravure main, polissage ou encore l'azurage.

Des ébauches en d'autres matériaux peuvent également être utilisées, notamment en acier, par exemple un acier faible en carbone du type 316L afin d'éviter la corrosion, en métaux précieux, par exemple en or, en platine, en palladium ou encore en céramique ou en titane.

Une fois la première terminaison réalisée 12, un traitement PVD (acronyme de Physical Vapor Deposition en anglais) est réalisé sur la première terminaison 12 afin de déposer sous vide un film mince 14 de la couleur désirée (figure 1c), notamment en noir. Un traitement ALD (acronyme de Atomic Layer Deposition en anglais) ou un traitement de galvanoplastie peut également être effectué à la place du traitement PVD pour l'obtention du film 14. Une couche sacrificielle de protection 16 (figure 1d) est ensuite appliquée à l'ensemble du cadran. Cette couche de protection peut par exemple être un vernis époxy afin de protéger le film 14 de particules produites par les étapes ultérieures du procédé de décoration décrites ci-après.

Selon les figures 1e et 2, le cadran de type squelette est ensuite usiné afin de casser les angles, par exemple des contours des parties ajourées 32 du cadran, pour obtenir des biseaux ou chanfreins 18 qui permettent notamment de révéler la matière de base (par exemple le maillechort) qui constituait l'ébauche. Ces biseaux ou chanfreins définissent le pourtour des portions ajourées 32 du cadran. Une seconde terminaison 20 est par la suite réalisée sur une surface brute 18a des biseaux ou des chanfreins 18 (figure 1f). A l'instar de la première terminaison 12, la seconde terminaison 20 peut être obtenue par différentes techniques de décoration notamment par sablage, satinage rectiligne, rabotage réalisé par exemple au moyen d'une pointe en diamant, anglage main ou encore gravure main.

Une fois la seconde terminaison 20 réalisée, une opération de détourage est généralement réalisée sur le cadran pour donner la forme définitive au cadran.

En référence à la figure 1g, l'opération de détourage est suivi d'un procédé de galvanoplastie qui est réalisé sur cette seconde terminaison 20 afin de déposer un film métallique 22 de la couleur désirée. Ce film métallique est par exemple un film de rhodium, d'or, de NAC ou de NAC noir, le NAC noir étant un revêtement noir de couleur anthracite profond.

Un dévernissage est ensuite réalisé en appliquant sur l'ensemble du cadran un dissolvant afin d'enlever la couche de protection 16 en verni époxy. Une opération de décalque est ensuite effectuée sur le cadran afin de réaliser notamment les indexes du cadran.

Bien que la description susvisée décrive principalement un procédé de décoration appliqué à un cadran de type squelette, le procédé peut être appliqué à tout autre composant horloger comportant une surface principale, de préférence plane, ainsi qu'un ou plusieurs biseaux ou chanfreins. Ce procédé peut donc être appliqué notamment à un pont, à la platine d'un mouvement horloger, à une masse oscillante d'un mouvement automatique ou à un cadran comportant un ou plusieurs guichets biseautés ou chanfreinés.

Par ailleurs, la mise en couleur des première et seconde terminaisons 12, 20 peut être réalisée avec le même procédé selon une variante de réalisation. Par exemple, les première et seconde terminaisons 12, 20 peuvent subir toutes les deux un traitement PVD/ALD ou un traitement galvanique. On veillera toutefois à ce que les paramètres de ces traitements diffèrent entre la première et la seconde terminaison 12, 20.

Le cadran 30 de de la figure 2 comporte ainsi deux aspects visuels différents, chaque aspect visuel étant la combinaison unique d'un état de surface et d'une couleur.

## Revendications

1. Procédé de décoration d'un composant (30) pour pièce d'horlogerie, le composant comportant au moins deux aspects visuels différents, chaque aspect visuel étant la combinaison unique d'un état de surface et d'une couleur, le procédé de décoration comportant les étapes suivantes :
i) fournir une ébauche (10) du composant comportant une première surface brute (10a),
ii) effectuer sur ladite première surface brute (10a) une première terminaison (12) conférant un premier état de surface;
iii) déposer sur la première terminaison (12) une ou plusieurs couches d'atomes afin d'appliquer une première couleur (14) ;
iv) effectuer au moins un cassage d'angle sur l'ébauche afin de former au moins un biseau ou au moins un chanfrein (18) comportant une seconde surface brute (18a),
v) effectuer sur ladite seconde surface brute (18a) une seconde terminaison (20) conférant un second état de surface, et
vi) déposer sur la seconde terminaison une ou plusieurs couches d'atomes afin d'appliquer une seconde couleur (22).

2. Procédé de décoration selon la revendication 1, comportant en outre, entre l'étape iii) et l'étape iv), une étape consistant à appliquer une couche sacrificielle de protection (16) sur la première couleur (14), ladite couche sacrificielle de protection (16) étant éliminée après l'étape vi).

3. Procédé de décoration selon la revendication 1 ou 2, dans lequel le composant est sélectionné parmi un pont, une platine, une masse oscillante, un cadran avec un ou plusieurs guichets et un cadran de type squelette.

4. Procédé de décoration selon l'une des revendications précédentes, dans lequel le composant est en acier, en or, en platine, en palladium, en céramique ou en alliage cuivreux notamment en maillechort.

5. Procédé de décoration selon l'une des revendications précédentes, dans lequel ladite première terminaison (12) est obtenue par sablage, microbillage, satinage du type rectiligne, circulaire ou colimaçon, azurage, martelage du type manuel ou mécanique, guillochage, perlage, finition côte de Genève, gravure main ou polissage.

6. Procédé de décoration selon l'une des revendications précédentes, dans lequel ladite seconde terminaison (20) est obtenue par satinage rectiligne, rabotage, anglage main, gravure main, ou sablage.

7. Procédé de décoration selon l'une des revendications précédentes, dans lequel l'étape iii) consiste à réaliser un traitement PVD, ALD ou galvanique sur la première terminaison (12).

8. Procédé de décoration selon l'une des revendications précédentes, dans lequel l'étape v) consiste à déposer sur la seconde terminaison (20) une couche métallique par galvanoplastie, PVD ou ALD, de préférence une couche de rhodium ou d'or.

9. Composant horloger, notamment un pont, une platine, une masse oscillante, un cadran avec un ou plusieurs guichets ou un cadran de type squelette obtenu par le procédé de décoration selon l'une quelconques des revendications précédentes.

10. Composant horloger selon la revendication précédente, sous la forme d'un cadran de montre (30) de type squelette, comportant des portions de cadran et des portions ajourées définies par le contour des portions de cadran, les portions de cadran comprenant une surface et des biseaux ou chanfreins adjacents à la surface desdites portions de cadran et agencés autour des portions ajourées, ladite surface comportant ladite première terminaison et ladite première couleur afin de revêtir un premier aspect visuel, les biseaux ou chanfreins comportant la seconde terminaison et la seconde couleur afin de revêtir un second aspect visuel différent du premier aspect visuel.

11. Pièce d'horlogerie comportant le composant horloger selon la revendication 9 ou 10.
